# EUROPÄISCHE PATENTSCHRIFT

(11) **EP 4 103 355 B1**
(45) Veröffentlichungstag und Bekanntmachung des Hinweises auf die Patenterteilung: **10.06.2026**
(21) Anmeldenummer: 21701333.3
(22) Anmeldetag: 27.01.2021
(51) Int. Cl.: B24C 5/04, B24C 1/04

(54) **FOKUSSIERROHR UND VERWENDUNG DAVON**
FOCUSING TUBE AND USE OF SAME
TUBE DE FOCALISATION ET SON UTILISATION

(30) Priorität: 10.02.2020 EP 20156341
(43) Veröffentlichungstag der Anmeldung: 21.12.2022
(73) Patentinhaber: Ceratizit Luxembourg Sàrl, 8232 Mamer (LU)
(72) Erfinder: SCHELLENBERGER, Mathieu, 8232 Mamer (LU); POZZETTI, Gabriele, 8232 Mamer (LU); DRÖSCHEL, Michael, 8232 Mamer (LU); MAGIN, Michael, 8232 Mamer (LU); DA CUNHA ALVES, Philippe, 8232 Mamer (LU)
(74) Vertreter: Ciesla, Dirk
(86) Internationale Anmeldenummer: PCT/EP2021/051830
(87) Internationale Veröffentlichungsnummer: WO 2021/160432

(56) Entgegenhaltungen:
- US-A- 5 018 317
- US-A1- 2005 156 064
- US-A1- 2008 032 610
- US-A1- 2015 321 316
- US-B2- 8 491 355

## Beschreibung

Die vorliegende Erfindung betrifft ein Fokussierrohr, welches zum Fokussieren eines abrasive Partikel enthaltenden und unter Hochdruck stehenden Flüssigkeitsstrahls ausgebildet ist, aufweisend einen Fokussierkanalabschnitt, eine Austrittsöffnung zum freien Austritt des Flüssigkeitsstrahls aus dem Fokussierkanalabschnitt und eine den Mittelpunkt der Austrittsöffnung enthaltende Längsachse des Fokussierkanalabschnitts, wobei der Fokussierkanalabschnitt von einer flüssigkeitsundurchlässigen Kanalwandung begrenzt ist und sich unter einem Fokussierverjüngungswinkel in Richtung der Austrittsöffnung verjüngt, wobei die Schenkel des Fokussierverjüngungswinkels zwei Tangenten sind, die in einer die Längsachse enthaltenden Längsschnittebene liegen und an zwei in der Längsschnittebene gegenüberliegenden Innenoberflächenpunkten von der Kanalwandung anliegen, wobei der Fokussierverjüngungswinkel im Bereich von 0,05° bis 1° liegt.

Ferner betrifft die vorliegende Erfindung eine Verwendung eines solchen Fokussierrohrs.

Die vorliegende Erfindung liegt auf dem Gebiet des Strahlschneidens, zum Beispiel Wasserstrahlschneidens, von Werkstücken. Der Schneidprozess erfolgt dabei mit dem unter Hochdruck stehenden Flüssigkeitsstrahl, indem dieser aus der Austrittsöffnung austritt und auf ein Werkstück auftrifft. Der Fokussierkanalabschnitt sorgt für die benötigte Beschleunigung des Flüssigkeitsstrahls und damit der abrasiven Partikel, weil er den unter Hochdruck stehenden Flüssigkeitsstrahl verengt. Üblicherweise wird der Flüssigkeitsstrahl auf mindestens 400 m/s beschleunigt. Der Flüssigkeitsstrahl hat beim Eintritt in den Fokussierkanalabschnitt üblicherweise einen Druck von mindestens etwa 1000 Bar. Die abrasiven Partikel, zum Beispiel Granat-Partikel, Korund-Partikel oder Quarzsand-Partikel, verstärken die Schneidleistung des Flüssigkeitsstrahls erheblich, so dass auch relativ harte Materialien wie Gesteine und Metalle geschnitten werden können.

Die abrasiven Partikel führen aber zu einem erhöhten Verschließ des Fokussierrohrs im Bereich des Fokussierkanalabschnitts, weil sie bei den vorliegenden hohen Drücken energiereich auf die Kanalwandung aufprallen. Als Folge davon erweitert sich der Fokussierkanalabschnitt und verliert damit zunehmend seine Fokussierwirkung. Die Standzeit des Fokussierrohrs nimmt folglich ab.

Um einen solchen Verschleiß zu reduzieren, wird in der WO 03/053634 A1 gelehrt, dass die Kanalwandung des Fokussierrohrs mit einem Schmierfilm zu versehen ist.

Eine solche Maßnahme zur Verschleißreduktion ist jedoch konstruktiv aufwendig, weil der Schmierfilm durch Infiltration der Kanalwandung von außen mit einem entsprechenden Schmiermittel gebildet wird. Dafür ist eine Druckkammer erforderlich, in der sich das Fokussierrohr befindet. Außerdem besteht die Gefahr, dass bei einem Ausfall der Druckkammer das Fokussierrohr schnell verschlissen wird, weil seine für die Infiltration benötigte poröse Struktur nicht hinreichend stabil ist.

US 5 018 317 A zeigt eine Wasserstrahlschneidvorrichtung mit einem Fokussierrohr gemäß dem Oberbegriff des Anspruchs 1. US 8 491 355 B2 zeigt ein Hochdruckschneidsystem. US 2008/032610 A1 zeigt einen Wasserstrahlschneidkopf.

US 2005/156064 A1 zeigt eine Entzunderungsdüse. US 2015/321316 A1 zeigt eine Düse für ein Hochdruckschneidsystem.

Die Aufgabe der vorliegenden Erfindung ist daher, ein Fokussierrohr der eingangs genannten Art sowie eine Verwendung davon bereitzustellen, die in konstruktiv einfacher Weise eine Erhöhung der Standzeit erzielen.

Die Aufgabe wird durch ein Fokussierrohr nach Anspruch 1 gelöst. Vorteilhafte Weiterbildungen davon sind den von Anspruch 1 abhängigen Ansprüchen zu entnehmen.

Das Fokussierrohr, welches zum Fokussieren eines abrasive Partikel enthaltenden und unter Hochdruck stehenden Flüssigkeitsstrahls ausgebildet ist, weist einen Fokussierkanalabschnitt, eine Austrittsöffnung zum freien Austritt des Flüssigkeitsstrahls aus dem Fokussierkanalabschnitt und eine den Mittelpunkt der Austrittsöffnung enthaltende Längsachse des Fokussierkanalabschnitts auf, wobei der Fokussierkanalabschnitt von einer flüssigkeitsundurchlässigen Kanalwandung begrenzt ist und sich unter einem Fokussierverjüngungswinkel in Richtung der Austrittsöffnung verjüngt, wobei die Schenkel des Fokussierverjüngungswinkels zwei Tangenten sind, die in einer die Längsachse enthaltenden Längsschnittebene liegen und an zwei in der Längsschnittebene gegenüberliegenden Innenoberflächenpunkten von der Kanalwandung anliegen, wobei der Fokussierverjüngungswinkel im Bereich von 0,05° bis 1° liegt. Es hat sich gezeigt, dass durch den solchermaßen gewählten Fokussierverjüngungswinkel der Verschleiß überraschenderweise erheblich reduziert wird. Die Standzeit wird dementsprechend erhöht. Überraschender Weise wird zusätzlich die Geräuschemission beim Betrieb des Fokussierrohrs reduziert. Außerhalb des Bereichs von 0,05° bis 1° treten diese beiden positiven Effekte nicht mehr auf.

Mit Hochdruck ist im Sinne der vorliegenden Offenbarung ein Druck des Flüssigkeitsstrahls beim Eintritt in den Fokussierkanalabschnitt von mindestens etwa 1000 Bar bis zu etwa 6000 Bar oder mehr gemeint. Dementsprechend muss die Kanalwandung stabil ausgebildet sein, zum Beispiel indem die Kanalwandung hinreichend dick ist und aus einem Hartmetall (*cemented carbide*) oder Cermet gebildet ist.

Hartmetall *(cemented carbide)* und Cermet sind im Sinne der vorliegenden Offenbarung jeweils Verbundwerkstoffe, bei denen Hartstoffpartikel, die den überwiegenden Bestandteil des Verbundwerkstoffs ausmachen, eine Skelettstruktur bilden, deren Zwischenräume durch einen demgegenüber duktileren metallischen Binder gefüllt sind. Die Hartstoffpartikel können dabei insbesondere zumindest überwiegend durch Wolframkarbid, Titankarbid und/oder Titankarbonitrid gebildet sein, wobei in geringeren Mengen zusätzlich z. B. auch andere Hartstoffpartikel, insbesondere Karbide der Elemente der Gruppen IV bis VI des Periodensystems, vorhanden sein können. Der duktile metallische Binder besteht üblicherweise zumindest überwiegend aus Cobalt, Nickel, Eisen oder einer Basislegierung von zumindest einem dieser Elemente. Es können allerdings in geringeren Mengen auch noch andere Elemente in dem metallischen Binder gelöst sein. Unter einer Basislegierung ist dabei zu verstehen, dass dieses Element den überwiegenden Bestandteil der Legierung bildet. Am häufigsten kommt Hartmetall (*cemented carbide*) zum Einsatz, bei dem die Hartstoffpartikel zumindest überwiegend durch Wolframkarbid gebildet sind und der metallische Binder eine Cobalt- oder Cobalt-Nickel-Basislegierung ist; der Gewichtsanteil der entsprechenden Wolframkarbid-Partikel ist dabei insbesondere mindestens 70 Gewichtsprozent, vorzugsweise mindestens 80 Gewichtsprozent, noch bevorzugter mindestens 90 Gewichtsprozent.

Mit dem freien Austritt ist im Sinne der vorliegenden Offenbarung gemeint, dass der Flüssigkeitsstrahl aus der Austrittsöffnung ungehindert austreten kann. Die Austrittsöffnung kann dabei eine äußere Austrittsöffnung des Fokussierrohrs sein oder eine innere Austrittsöffnung des Fokussierrohrs sein. Eine äußere Austrittsöffnung wird dadurch gebildet, dass die Kanalwandung in Strömungsrichtung des Flüssigkeitsstrahls betrachtet unmittelbar hinter der Austrittsöffnung endet. Die Austrittsöffnung liegt dann zum Beispiel in einer ebenen Stirnseitenfläche des Fokussierrohrs. Eine innere Austrittsöffnung wird dadurch gebildet, dass sich ein durch die Kanalwandung gebildeter Überhang in Strömungsrichtung des Flüssigkeitsstrahls betrachtet von der Austrittsöffnung aus erstreckt. Bei dem Überhang kann es sich zum Beispiel um eine Anfasung oder Rundung der Kanalwandung handeln. Die Anfasung kann zum Beispiel konisch ausgebildet sein.

An dieser Stelle wird ausdrücklich festgehalten, dass das Fokussierrohr zwischen dem Fokussierkanalabschnitt und der Austrittsöffnung einen Kanalendabschnitt aufweisen kann, wobei der Kanalendabschnitt von dem Fokussierkanalabschnitt verschieden ausgebildet sein kann und in die Austrittsöffnung direkt münden kann. Der Kanalendabschnitt wird vorzugsweise von der flüssigkeitsundurchlässigen Kanalwandung begrenzt und erstreckt sich von dem Fokussierkanalabschnitt zu der Austrittsöffnung. Er kann sich dabei insbesondere unter einem konstanten Querschnitt erstrecken, vorzugsweise einem kreisrunden Querschnitt. In letzterem Fall ist der Kanalendabschnitt folglich zylindrisch und hat die Längsachse als zentrische Zylinderachse. Dies ist vorteilhaft, weil der Flüssigkeitsstrahl durch den Kanalendabschnitt noch weiter beschleunigt werden kann, ohne dass es zu einer Zunahme von Partikel-Wand-Kollisionen kommt. Dies wird dadurch begünstigt, dass der Flüssigkeitsstrahl durch den Fokussierkanalabschnitt beruhigt wird und so in den Endkanalabschnitt eintreten kann.

Der Flüssigkeitsstrahl kann ein Wasserstrahl sein, denkbar und auch möglich sind aber auch andere Flüssigkeitsstrahlen, die zähflüssiger sind. Üblicherweise enthält der Wasserstrahl auch Luft, so dass eine Mischung aus Wasser, Luft und den abrasiven Partikeln gebildet wird.

Bei den abrasiven Partikel kann es sich zum Beispiel um Granat-Partikel, Korund-Partikel oder Quarzsand-Partikel handeln.

Der Mittelpunkt ist im Sinne der vorliegenden Offenbarung der Flächenschwerpunkt einer durch eine Randkurve der Austrittsöffnung definierten ebenen Fläche. Die Austrittsöffnung bzw. die Randkurve kann eine beliebige symmetrische oder unsymmetrische Form aufweisen. Bei einer Kreisform und einer im wesentlichen Kreisform der Austrittsöffnung ist der Mittelpunkt das Zentrum des entsprechenden Kreises, bei einer quadratischen, im Wesentlichen quadratischen, einer rechteckigen (nichtquadratischen) Form und einer im Wesentlichen rechteckigen (nichtquadratischen) Form der Schnittpunkt der Diagonalen des entsprechenden Quadrats bzw. Rechtecks und bei einer elliptischen oder im Wesentlichen elliptischen Form der Schnittpunkt der Hauptachse mit der Nebenachse der entsprechenden Ellipse. Im Wesentlichen quadratisch und rechteckig bedeutet zum Beispiel, dass eine oder mehrere Ecken abgerundet sind. Die Austrittsöffnung kann aber auch eiförmig, nierenförmig, dreieckig oder im Wesentlichen dreieckig sein. Im Wesentlichen dreieckig bedeutet zum Beispiel, dass eine oder mehrere Ecken abgerundet sind.

Die Längsachse ist parallel zur Erstreckung des Fokussierkanalabschnitts angeordnet. Indem sie den Mittelpunkt der Austrittsöffnung enthält, durchstößt sie das Innere des Fokussierkanalabschnitts. Wenn der Fokussierkanalabschnitt bezüglich seiner Längsachse rotationssymmetrisch ausgebildet ist, kann die Längsachse auch als Mittelachse bezeichnet werden.

Der Fokussierkanalabschnitt kann sich insbesondere von der Austrittsöffnung aus unter dem Fokussierverjüngungswinkel erstrecken.

Mit der flüssigkeitsundurchlässigen Kanalwandung ist gemeint, dass die Kanalwandung gegenüber einem Flüssigkeitseintritt von außen durch die Kanalwandung und einem Flüssigkeitsaustritt von innen durch die Kanalwandung undurchlässig ist, zum Beispiel indem sie aus einem vollständig oder nahezu vollständig gesinterten Material besteht, zum Beispiel einem Hartmetall (*cemented carbide*) oder Cermet.

Indem sich der Fokussierkanalabschnitt in Richtung der Austrittsöffnung verjüngt, wird er und damit der Flüssigkeitsstrahl in diese Richtung enger.

Die Längsschnittebene enthält die Längsachse und schneidet eine Innenoberfläche der Kanalwandung, so dass die Längsschnittebene zwei Schnittlinien enthält, die der Innenoberfläche und damit dem Verlauf des Fokussierkanalabschnitts in der Längsschnittebene zuzuordnen sind. Die in der Längsschnittebene gegenüberliegenden Punkte sind folglich in den Schnittlinien enthalten. Eine oder beide der Schnittlinien können gerade oder gekrümmt, zum Beispiel als Abschnitte einer Hyperbel oder Parabel, sein. Die Tangenten schließen den Fokussierverjüngungswinkel als einen innenliegenden Winkel ein. An der Austrittsöffnung oder an einer Eintrittsöffnung zum Eintritt des Schneidflüssigkeitsstrahls in den Fokussierkanalabschnitt kann die Kanalwandung eine Unstetigkeit aufweisen, zum Beispiel in Form einer Kante. In einem solchen Fall sind die Punkte, an denen die Tangenten angelegt werden können, nur solche, die der Austrittsöffnung und der Eintrittsöffnung axial beabstandet sind.

Indem die Punkte in der Längsschnittebene gegenüberliegen, sind sie in einer geraden Linie enthalten, die senkrecht zu der Längsachse des Fokussierkanalabschnitts steht und in der Längsschnittebene liegt.

Der Fokussierverjüngungswinkel kann konstant sein. Dies ist vorteilhaft, weil ein solcher Winkel zum Beispiel durch ein funkenerosives Verfahren, wie zum Beispiel Drahterosion, besonders einfach hergestellt werden kann. Denkbar und auch möglich ist es aber auch, dass der Fokussierverjüngungswinkel variiert.

Gemäß einer Weiterbildung des Fokussierrohrs liegt der Fokussierverjüngungswinkel im Bereich von 0,1° bis 0,8°. Indem der Fokussierverjüngungswinkel in diesem Bereich liegt, wird eine noch bessere Verschleißreduktion sowie Reduktion der Geräuschemission erzielt.

Gemäß einer Weiterbildung des Fokussierrohrs hat der Fokussierkanalabschnitt an jeder axialen Position bezüglich seiner Längsachse in einem Querschnitt zu dieser Längsachse einen maximalen Durchmesser von 0,5 mm bis 5 mm. Wenn der maximale Durchmesser in diesem Bereich liegt, wird überraschenderweise eine noch weitere Reduktion des Verschleißes und der Geräuschemission erreicht. Wenn der maximale Durchmesser im Bereich von 0,65 mm bis 3,5 mm liegt, werden der Verschleiß und die Geräuschemission darüber hinaus noch weiter reduziert. Bei dem maximalen Durchmesser handelt es sich um den Innendurchmesser des Fokussierkanalabschnitts, wenn dieser im Querschnitt kreisförmig ist. Im Falle anderer Querschnittsformen des Fokussierkanalabschnitts wird der maximale Durchmesser durch die längste Sehne bestimmt, die zwischen zwei gegenüberliegenden Innenoberflächenpunkten der Kanalwandung aufgespannt werden kann. Die Punkte sind dabei in einer geraden Linie enthalten, die senkrecht zu der Längsachse des Fokussierkanalabschnitts steht. Im Falle einer Ellipsenform des Fokussierkanalabschnitts im Querschnitt entspricht die längste Sehne also der Hauptachse der Ellipse. Der Fokussierkanalabschnitt kann in dem Querschnitt zu seiner Längsachse die für die Austrittsöffnung beschriebenen Formen aufweisen, insbesondere setzt sich die Form der Austrittsöffnung in dem Fokussierkanalabschnitt im Querschnitt fort. Somit ist im Falle einer kreisförmigen Austrittsöffnung der Fokussierkanalabschnitt im Querschnitt ebenfalls kreisförmig, im Falle einer elliptischen Austrittsöffnung elliptisch usw.

Gemäß einer Weiterbildung des Fokussierrohrs ist der Fokussierkanalabschnitt rotationssymmetrisch um seine Längsachse ausgebildet. Dies ist vorteilhaft, weil eine solche Form des Fokussierkanalabschnitts zum Beispiel durch ein funkenerosives Verfahren, wie zum Beispiel Drahterosion oder Senkerosion, besonders einfach hergestellt werden kann.

Gemäß einer Weiterbildung des Fokussierrohrs ist der Fokussierkanalabschnitt kegelstumpfförmig ausgebildet. Dies ist vorteilhaft, weil eine solche Form des Fokussierkanalabschnitts zum Beispiel durch ein funkenerosives Verfahren, wie zum Beispiel Drahterosion, besonders einfach hergestellt werden kann. Eine solche Herstellung wird noch einfacher, wenn der solchermaßen ausgebildete Fokussierkanalabschnitt kreiskegelstumpfförmig ist und eine dadurch definierte Kreiskegelachse mit der Längsachse des Fokussierkanalabschnitts fluchtet.

Gemäß einer Weiterbildung des Fokussierrohrs erstreckt sich der Fokussierkanalabschnitt über mindestens 50 % einer parallel zu seiner Längsachse bemessenen Länge des Fokussierrohrs. Der Fokussierkanalabschnitt macht danach das Fokussierrohr in dessen axialer Richtung im Wesentlichen aus, was für die verschleißreduzierte Fokussierung des Flüssigkeitsstrahls von Vorteil ist.

Die verschleißreduzierte Fokussierung wird noch weiter verbessert, wenn sich der Fokussierkanalabschnitt über mindestens 70 %, noch mehr bevorzugt über mindestens 90°% der Länge des Fokussierrohrs erstreckt.

Das Fokussierrohr weist einen Einlasskanalabschnitt auf, wobei sich der Einlasskanalabschnitt von einer Eintrittsöffnung zum Eintritt des Flüssigkeitsstrahls in das Fokussierrohr hin zu einer mit dem Fokussierkanalabschnitt gemeinsam gebildeten Übergabeöffnung erstreckt, eine den Mittelpunkt der Eintrittsöffnung enthaltende Längsachse hat und außerhalb von der Übergabeöffnung an jeder axialen Position bezüglich seiner Längsachse in einem Querschnitt zu dieser Längsachse einen maximalen Durchmesser hat, der größer ist als der maximale Durchmesser des Fokussierkanalabschnitts. Dies ist vorteilhaft, weil der Einlasskanalabschnitt aufgrund des größeren maximalen Durchmessers dafür sorgt, dass der Flüssigkeitsstrahl in den Fokussierkanalabschnitt strömungsberuhigter eintreten kann. Die Längsachse des Einlasskanalabschnitts erstreckt sich analog zu der Längsachse des

Fokussierkanalabschnitts. Die Eintrittsöffnung kann eine der für die Austrittsöffnung beschriebenen Formen aufweisen, insbesondere also kreisförmig sein. Der maximale Durchmesser des Einlasskanalabschnitts ist analog zu dem Durchmesser des Fokussierkanalabschnitts ein Innendurchmesser bzw. als längste Sehne zwischen zwei gegenüberliegenden Punkten einer Innenoberfläche der Kanalwandung definiert. Die Übergabeöffnung ist eine Austrittsöffnung des Einlasskanalabschnitts und zugleich eine Eintrittsöffnung des Fokussierkanalabschnitts. Die Übergabeöffnung ist also dem Fokussierkanalabschnitt und zugleich dem Einlasskanalabschnitt zugeordnet. An der Übergabeöffnung und der Eintrittsöffnung kann eine Unstetigkeit der Kanalwandung ausgebildet sein, zum Beispiel in Form einer Kante. In einem solchen Fall sind die Punkte, an denen die Tangenten angelegt werden können, nur solche, die der Übergabe und der Eintrittsöffnung axial beabstandet sind. Der Einlasskanalabschnitt kann dem Fokussierkanalabschnitt analog kegelstumpfförmig, insbesondere kreiskegelstumpfförmig, ausgebildet sein. Denkbar und auch möglich ist aber auch, dass der Einlasskanalabschnitt zylindrisch, insbesondere kreiszylindrische, ausgebildet ist.

Gemäß einer Weiterbildung des Fokussierrohrs sind die Längsachse des Fokussierkanalabschnitts und die Längsachse des Einlasskanalabschnitts koaxial zueinander angeordnet. Der Flüssigkeitsstrahl kann aufgrund dieser koaxialen Anordnung umlenkungsfrei in den Fokussierkanalabschnitt über die Übergabeöffnung eintreten. Der mit einer Umlenkung ansonsten verbundene Verschleiß wird daher vermieden.

Gemäß einer Weiterbildung des Fokussierrohrs ist der Einlasskanalabschnitt von der flüssigkeitsundurchlässigen Kanalwandung begrenzt, verjüngt sich in Richtung der Übergabeöffnung und erstreckt sich unter einem Einlassverjüngungswinkel, wobei die Schenkel des Einlassverjüngungswinkels zwei Tangenten sind, die in einer die Längsachse des Einlasskanalabschnitts enthaltenden Längsschnittebene liegen und an zwei in dieser Längsschnittebene gegenüberliegenden Innenoberflächenpunkten der Kanalwandung anliegen, wobei der Einlassverjüngungswinkel außerhalb der Übergabeöffnung größer ist als der Fokussierverjüngungswinkel. Dies ist vorteilhaft, weil der Einlasskanalabschnitt aufgrund einer solchermaßen gebildeten Verjüngung den Flüssigkeitsstrahls vorfokussiert, was zu einer noch besseren Strömungsberuhigung führt. Der Einlassverjüngungswinkel ist analog zum Fokussierverjüngungswinkel definiert.

Gemäß einer Weiterbildung des Fokussierrohrs liegt der Einlassverjüngungswinkel im Bereich von 10° und bis 90°. Dies führt zu einer noch besseren Strömungsberuhigung des Flüssigkeitsstrahls.

Gemäß einer Weiterbildung des Fokussierrohrs liegt der Einlassverjüngungswinkel im Bereich von 27° bis 37°, was die Strömungsberuhigung noch weiter verbessert.

Gemäß einer Weiterbildung des Fokussierrohrs geht der Einlasskanalabschnitt in die Übergabeöffnung stufenfrei über. Dies reduziert den Verschließ im Bereich der Übergabeöffnung, weil die Aufprallenergie der abrasiven Partikel gegenüber einem stufenförmigen Übergang von dem Einlasskanalabschnitt auf den Fokussierkanalabschnitt reduziert wird.

Gemäß einer Weiterbildung des Fokussierrohrs ist eine parallel zur Längsachse des Fokussierkanalabschnitts bemessene Länge des Fokussierkanalabschnitts mindestens um einen Faktor fünf, vorzugsweise mindestens einen Faktor zehn, noch mehr bevorzugt mindestens einen Faktor zwanzig, größer ist als eine parallel zur Längsachse des Einlasskanalabschnitts bemessene Länge des Einlasskanalabschnitts. Dadurch wird ein für die Strömungsberuhigung sowie Fokussierung des Schneidstrahls besonders gut geeignetes Längenverhältnis bereitgestellt.

Die Aufgabe wird auch durch die Verwendung nach Anspruch 14 gelöst.

Das Fokussierrohr nach einem der Ansprüche 1 bis 13 wird zum Schneiden eines Werkstücks verwendet, indem der Fokussierkanalabschnitt mit dem abrasive Partikel enthaltenden Flüssigkeitsstrahl durchströmt wird. Dies ist vorteilhaft, weil die für das Schneiden benötigte Schneidleistung des Flüssigkeitsstrahls aufgrund des reduzierten Verschleißes im Bereich des Fokussierkanalabschnitts über einen längeren Zeitraum aufrechterhalten werden kann. Der Flüssigkeitsstrahl kann ein Wasserstrahl sein. Die abrasiven Partikel können zum Beispiel Granat-Partikel, Korund-Partikel oder Quarzsand-Partikel sein. Der Druck des Flüssigkeitsstrahls kann beim Eintritt in den Fokussierkanalabschnitt im Bereich von 1000 Bar bis 6000 Bar oder mehr liegen. Der Flüssigkeitsstrahl kann ein Wasserstrahl sein. Üblicherweise enthält der Wasserstrahl auch Luft, so dass eine Mischung aus Wasser, Luft und den abrasiven Partikeln gebildet wird. Das Fokussierrohr kann aus einem Hartmetall *(cemented carbide)* oder Cermet gebildet sein. Das Werkstück kann aus einem Metall gebildet sein.

Weitere Vorteile und Zweckmäßigkeiten der Erfindung ergeben sich anhand der nachfolgenden Beschreibung von Ausführungsbeispielen unter Bezugnahme auf die beigefügten Figuren.

Von den Figuren zeigen:
- Fig. 1:: eine schematische Längsschnittdarstellung eines Fokussierrohrs nach einer ersten Ausführungsform;
- Fig. 2:: eine Stirnseitenansicht des Fokussierrohrs aus Fig. 1;
- Fig. 3:: eine perspektivische schematische Darstellung eines Fokussierrohrs nach einer zweiten Ausführungsform;
- Fig. 4:: eine schematische unterbrochene Längsschnittdarstellung des Fokussierrohrs aus Fig. 3;
- Fig. 5:: eine Detailvergrößerung der Längsschnittdarstellung aus Fig. 4;
- Fig. 6:: ein Diagramm, in welchem der Verschleiß von einem Fokussierrohr im Sinne der vorliegenden Offenbarung und der Verschleiß von einem als Referenz verwendeten Fokussierrohr jeweils als Funktion der Betriebsdauer aufgetragen sind.

Fig. 1 und Fig. 2 zeigen in schematischer Weise ein Fokussierrohr 1 nach einer ersten Ausführungsform. Anhand der Längsschnittdarstellung aus Fig. 1 wird deutlich, wie der Fokussierverjüngungswinkel im Sinne der vorliegenden Offenbarung zu bestimmen ist.

Der Fokussierverjüngungswinkel 2 hat zwei Schenkel, die in Fig. 1 mit den Bezugszeichen 3 und 4 versehen sind. Der Fokussierverjüngungswinkel 2 liegt im Bereich von 0,05° bis 1° und wurde lediglich aus Gründen der Übersichtlichkeit in Fig. 1 größer eingezeichnet. Die Schenkel 3 und 4 liegen in einer Längsschnittebene 5, die mit der Zeichnungsebene von Fig. 1 zusammenfällt. Die Längsschnittebene 5 enthält eine Längsachse 6. Die Längsachse 6 enthält einen Mittelpunkt 7 einer Austrittsöffnung 8, wie die aus einer Zusammenschau von Fig. 1 und Fig. 2 ersichtlich ist.

Da die Austrittsöffnung 8 kreisförmig ist, ist der Mittelpunkt 7 das Zentrum eines entsprechenden Kreises. Die Längsachse 6 erstreckt sich in Richtung eines Fokussierkanalabschnitts 9, der von einer Kanalwandung 11 begrenzt ist und sich von der Austrittsöffnung 8 ins Innere des Fokussierrohrs 1 erstreckt, wie dies Fig. 1 zeigt. Der Fokussierkanalabschnitt 9 verjüngt sich Richtung der Austrittsöffnung 8, so dass ein Wasserstrahl, der abrasive Partikel enthält und unter Hochdruck von mindestens 1000 Bar steht, bei einer Durchströmung des Fokussierkanalabschnitts 9 in Richtung der Austrittsöffnung 8 auf den Durchmesser der Austrittsöffnung 8 fokussiert wird und solchermaßen fokussiert aus der Austrittsöffnung 8 frei austritt.

Die Längsschnittebene 5 enthält außerdem zwei Punkte 3a und 4a, die einer Innenoberfläche 10 der Kanalwandung 11 zuzuordnen sind und in der Längsschnittebene 5 durch eine gerade Linie 12 verbunden sind, die senkrecht zur Längsachse 6 steht. Die Schenkel 3 und 4 sind Tangenten, die an den Punkten 3a und 4a anliegen.

Aus der Zusammenschau von Fig. 1 und 2 wird deutlich, dass der Fokussierkanalabschnitt 9 kreiskegelstumpfförmig ausgebildet ist. Die zur Innenoberfläche 10 gehörenden Schnittlinien sind daher gerade und fallen mit den Schenkeln bzw. Tangenten 3 und 4 zusammen. Denkbar und auch möglich ist es aber auch, dass der Fokussierkanalabschnitt 9 eine andere Form hat, so dass die Schnittlinien zum Beispiel konvex nach innen gekrümmt wären.

Fig. 3 bis 5 zeigen ein Fokussierrohr 1' nach einer zweiten Ausführungsform. Das Fokussierrohr 1' ist dem Fokussierrohr 1 analog aufgebaut. So hat das Fokussierrohr 1' einen Fokussierkanalabschnitt 9', der sich von einer Austrittsöffnung 8' aus ins Innere des Fokussierrohrs 1' parallel zu einer Längsachse 6' erstreckt, sich in Richtung der Austrittsöffnung 8' verjüngt und von einer Kanalwandung 11' begrenzt ist. Die Kanalwandung 11' besteht aus einem gesinterten Hartmetall (*cemented carbide*). Die Kanalwandung 11' ist daher flüssigkeitsundurchlässig.

Die Längsachse 6' enthält den Mittelpunkt 8a' der Austrittsöffnung 8'. Die Längsachse 6' und damit der Mittelpunkt 8' sind in einer Längsschnittebene 5' enthalten, die bezüglich der Fig. 1 und 2 beschriebenen Längsschnittebene 5 analog positioniert ist.

Gegenüber dem Fokussierrohr 1 weist das Fokussierrohr 1' zusätzlich einen Einlasskanalabschnitt 13' auf, der sich von einer Eintrittsöffnung 14' aus ins Innere des Fokussierrohrs 1' erstreckt und sich in Richtung einer Übergabeöffnung 15' verjüngt. Die Übergabeöffnung 15' ist eine mit dem Fokussierkanalabschnitt 9' gemeinsam gebildete innere Öffnung des Fokussierrohrs 1'. Die Übergabeöffnung 15' kann als eine Austrittsöffnung 15' des Einlasskanalabschnitts 13' und zugleich als Eintrittsöffnung 15' des Fokussierkanalabschnitts 9' bezeichnet werden. Wenn ein Wasserstrahl, der abrasive Partikel enthält und unter Hochdruck von mindestens 1000 Bar steht, aus einer Mischkammer, in welcher die abrasiven Partikel mit dem Wasserstrahl gemischt wurden, in die Eintrittsöffnung 14' eintritt, durchströmt der Wasserstrahl den Einlasskanalabschnitt 13'. Weil sich der Einlasskanalabschnitt 13' in Richtung der Übergabeöffnung 15' verjüngt und der Einlasskanalabschnitt 13' außerhalb der Übergabeöffnung 15' einen größeren Innendurchmesser hat als der Fokussierkanalabschnitt 9', wird die Strömung des Wasserstrahls beruhigt und der Wasserstrahl vorfokussiert. Nachdem der Wasserstrahl in den Fokussierkanalabschnitt 9' durch die Übergabeöffnung 15' eingetreten ist, wird der Wasserstrahl in dem Fokussierkanalabschnitt 9' auf den Durchmesser der Austrittsöffnung 8' fokussiert. Diese Fokussierung bewirkt, dass der Wasserstrahl und damit die abrasiven Partikel auf eine Austrittsgeschwindigkeit bezüglich eines Austritts aus der Austrittsöffnung 8' von mindestens 400 m/s beschleunigt werden.

Aus Fig. 4 ist besonders gut ersichtlich, dass der Fokussierkanalabschnitt 9' einen Fokussierverjüngungswinkel 2' hat. Der Fokussierverjüngungswinkel 2' beträgt exemplarisch 0,18°. Denkbar und auch möglich sind aber auch andere Fokussierverjüngungswinkel 2' aus dem Bereich von 0,05° bis 1°. Der Fokussierverjüngungswinkel 2' hat zwei Schenkel 3' und 4'. Die Schenkel 3' und 4' sind Tangenten, die in der Längsschnittschnittebene 5' liegen. Die zwei Schenkel 3' und 4' bzw. die Tangenten 3' und 4' liegen an zwei in der Längsschnittschnittebene 5' gegenüberliegenden Punkten 3a' und 4a' einer Innenoberfläche 10' der Kanalwandung 11' an. Der Fokussierverjüngungswinkel 2' ist konstant, weil der Fokussierkanalabschnitt 9' kreiskegelstumpfförmig und rotationssymmetrisch um die Längsachse 6' ausgebildet ist.

Der Einlasskanalabschnitt 13' hat einen den Fokussierverjüngungswinkeln 2 und 2' analog definierten Einlassverjüngungswinkel 16'. So hat der Einlassverjüngungswinkel 16' zwei Schenkel 17' und 18', die in der Längsschnittebene 5' liegen, weil der Fokussierkanalabschnitt 9' und der Einlasskanalabschnitt 13' koaxial zueinander angeordnet sind. Die Schenkel 17' und 18' bzw. die Tangenten 17' und 18' liegen in zwei in der Längsschnittebene 5' gegenüberliegenden Punkten 17a' und 18a' einer Innenoberfläche 19' der Kanalwandung 11' an. Der Einlasskanalabschnitt 13' hat eine Längsachse 6', die mit der Längsachse 6' des Fokussierkanalabschnitts 9' zusammenfällt. Die Längsachse 6' des Einlasskanalabschnitts 13' bzw. des Fokussierkanalabschnitts 9' enthält den Mittelpunkt 20' der kreisförmigen Eintrittsöffnung 14'. Der Einlassverjüngungswinkel beträgt 35°. Denkbar und auch möglich sind aber auch andere Einlassverjüngungswinkel aus dem Bereich von 10° bis 90°.

Das Diagramm aus Fig. 6 zeigt die darin als r bezeichnete prozentuale Durchmesservergrößerung einer Austrittsöffnung von einem Fokussierrohr Exp. und einem als Referenz verwenden Fokussierrohr Ref. jeweils als Funktion der Betriebsstunden h. Das Fokussierrohr Exp. und das Fokussierrohr Ref. wurden beide im Bereich ihres Fokussierkanalabschnitts mit einem abrasive Partikel enthaltenden Wasserstrahl bei 6000 Bar bei konstanten Strahlparametern durchströmt. Bei dem Fokussierrohr Exp. war der Fokussierkanalabschnitt dem Fokussierkanalabschnitt 9' analog unter einem Fokussierverjüngungswinkel von 0,18° in Richtung der Austrittsöffnung verjüngt ausgebildet. Bei dem Fokussierrohr Ref. hatte der Fokussierkanalabschnitt hingegen einen konstanten Innendurchmesser, also keine Verjüngung in Richtung der Austrittsöffnung. Abgesehen davon unterschieden sich die Fokussierrohre Exp. und Ref. nicht voneinander. Aus Fig. 6 ist ersichtlich, dass der für den Bereich von 0,05° bis 1° exemplarisch gewählte Fokussierverjüngungswinkel von 0,18° dafür sorgt, dass der Verschleiß des Fokussierrohrs Exp. bereits ab einer Betriebsdauer von 40 h deutlicher kleiner ist als der Verschleiß des Fokussierrohrs Ref. So hat der Durchmesser der Austrittsöffnung des Fokussierrohrs Exp. nach 100 Betriebsstunden um etwa 16 % zugenommen, wohingegen der Durchmesser der Austrittsöffnung des Fokussierrohrs Ref. nach 100 Betriebsstunden um etwa 26 % zugenommen hat.

## Patentansprüche

1. Fokussierrohr (1, 1'), welches zum Fokussieren eines abrasive Partikel enthaltenden und unter Hochdruck stehenden Flüssigkeitsstrahls ausgebildet ist, aufweisend einen Fokussierkanalabschnitt (9, 9'), eine Austrittsöffnung (8, 8') zum freien Austritt des Flüssigkeitsstrahls aus dem Fokussierkanalabschnitt (9, 9') und eine den Mittelpunkt (7, 8a') der Austrittsöffnung (8, 8') enthaltende Längsachse (6, 6') des Fokussierkanalabschnitts (9, 9'), wobei der Fokussierkanalabschnitt (9, 9') von einer flüssigkeitsundurchlässigen Kanalwandung (11, 11') begrenzt ist und sich unter einem Fokussierverjüngungswinkel (2, 2') in Richtung der Austrittsöffnung (8, 8') verjüngt, wobei die Schenkel (3, 4) des Fokussierverjüngungswinkels (2, 2') zwei Tangenten (3, 4) sind, die in einer die Längsachse (6, 6') enthaltenden Längsschnittebene (5, 5') liegen und an zwei in der Längsschnittebene (5, 5') gegenüberliegenden Innenoberflächenpunkten (3a, 4a, 3a', 4a') der Kanalwandung (11, 11') anliegen, wobei der Fokussierverjüngungswinkel (2, 2') im Bereich von 0,05° bis 1° liegt, **dadurch gekennzeichnet, dass** das Fokussierrohr (1, 1') einen Einlasskanalabschnitt (13') aufweist, wobei sich der Einlasskanalabschnitt (13') von einer Eintrittsöffnung (14') zum Eintritt des Flüssigkeitsstrahls in das Fokussierrohr (1, 1') hin zu einer mit dem Fokussierkanalabschnitt (9, 9') gemeinsam gebildeten Übergabeöffnung (15') erstreckt, eine den Mittelpunkt (20) der Eintrittsöffnung (14') enthaltende Längsachse (6') hat und außerhalb von der Übergabeöffnung (15') an jeder axialen Position bezüglich seiner Längsachse (6') in einem Querschnitt zu dieser Längsachse (6') einen maximalen Durchmesser hat, der größer ist als der maximale Durchmesser des Fokussierkanalabschnitts (9, 9').

2. Fokussierrohr (1, 1') nach Anspruch 1, **dadurch gekennzeichnet, dass** der Fokussierverjüngungswinkel (2, 2') im Bereich von 0,1° bis 0,8° liegt.

3. Fokussierrohr (1, 1') nach einem der vorhergehenden Ansprüche, **dadurch gekennzeichnet, dass** der Fokussierkanalabschnitt (9, 9') an jeder axialen Position bezüglich seiner Längsachse (6, 6') in einem Querschnitt zu dieser Längsachse (6, 6') einen maximalen Durchmesser von 0,5 mm bis 5 mm hat.

4. Fokussierrohr (1, 1') nach einem der vorhergehenden Ansprüche, **dadurc**h **gekennzeichnet, dass** der Fokussierkanalabschnitt (9, 9') rotationssymmetrisch um seine Längsachse (6, 6') ausgebildet ist.

5. Fokussierrohr (1, 1') nach einem der vorhergehenden Ansprüche, **dadurc**h **gekennzeichnet**, **dass** der Fokussierkanalabschnitt (9, 9') kegelstumpfförmig ausgebildet ist.

6. Fokussierrohr (1, 1') nach einem der vorhergehenden Ansprüche, **dadurch gekennzeichnet, dass** sich der Fokussierkanalabschnitt (9, 9') über mindestens 50 % einer parallel zu seiner Längsachse (6, 6') bemessenen Länge des Fokussierrohrs (1, 1') erstreckt.

7. Fokussierrohr (1, 1') nach Anspruch 6, **dadurch gekennzeichnet, dass** sich der Fokussierkanalabschnitt (9, 9') über mindestens 70 % der Länge des Fokussierrohrs (1, 1') erstreckt.

8. Fokussierrohr (1, 1') nach einem der vorhergehenden Ansprüche, **dadurch gekennzeichnet, dass** die Längsachse (6, 6') des Fokussierkanalabschnitts (9, 9') und die Längsachse (6') des Einlasskanalabschnitts (13') koaxial zueinander angeordnet sind.

9. Fokussierrohr (1, 1') nach einem der vorhergehenden Ansprüche, **dadurch** g**ekennzeichnet**, **dass** der Einlasskanalabschnitt (13') von der flüssigkeitsundurchlässigen Kanalwandung (11') begrenzt ist, sich in Richtung der Übergabeöffnung (15') verjüngt und unter einem Einlassverjüngungswinkel (16') erstreckt, wobei die Schenkel (17', 18') des Einlassverjüngungswinkels (16') zwei Tangenten (17', 18') sind, die in einer die Längsachse (6') des Einlasskanalabschnitts (13') enthaltenden Längsschnittebene (5') liegen und an zwei in dieser Längsschnittebene (5') gegenüberliegenden Innenoberflächenpunkten (17a', 18a') der Kanalwandung (11') anliegen, wobei der Einlassverjüngungswinkel (16') außerhalb der Übergabeöffnung (15') größer ist als der Fokussierverjüngungswinkel (2, 2').

10. Fokussierrohr (1, 1') nach Anspruch 9, **dadurch gekennzeichnet, dass** der Einlassverjüngungswinkel (16') im Bereich von 10° und bis 90° liegt.

11. Fokussierrohr (1, 1') nach Anspruch 10, **dadurch gekennzeichnet, dass** der Einlassverjüngungswinkel (16') im Bereich von 27° und bis 37° liegt.

12. Fokussierrohr (1, 1') nach einem der vorhergehenden Ansprüche, **dadurch gekennzeichnet, dass** der Einlasskanalabschnitt (13) in die Übergabeöffnung (15') stufenfrei übergeht.

13. Fokussierrohr (1, 1') nach einem der vorhergehenden Ansprüche, **dadurch gekennzeichnet, dass** eine parallel zur Längsachse (6, 6') des Fokussierkanalabschnitts (9, 9') bemessene Länge des Fokussierkanalabschnitts (9, 9') mindestens um einen Faktor fünf größer ist als eine parallel zur Längsachse (6') des Einlasskanalabschnitts (13') bemessene Länge des Einlasskanalabschnitts (13').

14. Verwendung eines Fokussierrohrs (1, 1') nach einem der vorhergehenden Ansprüche zum Schneiden eines Werkstücks, indem der Fokussierkanalabschnitt (9, 9') mit dem abrasive Partikel enthaltenden Flüssigkeitsstrahl durchströmt wird.

## Claims

1. Focusing tube (1, 1') which is configured for focusing a highly pressurized liquid jet that contains abrasive particles, having a focusing duct portion (9, 9'), an exit opening (8, 8') for the liquid jet to freely exit the focusing duct portion (9, 9'), and a longitudinal axis (6, 6') of the focusing duct portion (9, 9') that contains the centre (7, 8a') of the exit opening (8, 8'), wherein the focusing duct portion (9, 9') is delimited by a liquid-impermeable duct wall (11, 11') and at a focusing taper angle (2, 2') tapers in the direction of the exit opening (8, 8') , wherein the legs (3, 4) of the focusing taper angle (2, 2') are two tangents (3, 4) which lie in a longitudinal sectional plane (5, 5') that contains the longitudinal axis (6, 6') and bear on two internal surface points (3a, 4a, 3a', 4a') of the duct wall (11, 11') that lie opposite one another in the longitudinal sectional plane (5, 5'), wherein the focusing taper angle (2, 2') is in the range from 0.05° to 1°, **characterized in that** said focusing tube (1, 1') has an inlet duct portion (13'), wherein the inlet duct portion (13') extends from an entry opening (14') for the liquid jet to enter into the focusing tube (1, 1') to a transfer opening (15'), which is formed conjointly with the focusing duct portion (9, 9'), has a longitudinal axis (6') that contains the centre (20) of the entry opening (14'), and outside the transfer opening (15'), in terms of the longitudinal axis (6') thereof in a cross section relating to this longitudinal axis (6'), at each axial position has a maximum diameter which is larger than the maximum diameter of the focusing duct portion (9, 9').

2. Focusing tube (1, 1') according to claim 1, **characterized in that** the focusing taper angle (2, 2') is in the range from 0.1° to 0.8°.

3. Focusing tube (1, 1') according to one of the preceding claims, **characterized in that** the focusing duct portion (9, 9'), in terms of the longitudinal axis (6, 6') thereof in a cross section relating to this longitudinal axis (6, 6'), at each axial position has a maximum diameter of 0.5 mm to 5 mm.

4. Focusing tube (1, 1') according to one of the preceding claims, **characterized in that** the focusing duct portion (9, 9') is configured so as to be rotationally symmetrical about the longitudinal axis (6, 6') thereof.

5. Focusing tube (1, 1') according to one of the preceding claims, **characterized in that** the focusing duct portion (9, 9') is configured so as to be frustoconical.

6. Focusing tube (1, 1') according to one of the preceding claims, **characterized in that** the focusing duct portion (9, 9') extends across at least 50% of a length of the focusing tube measured parallel to the longitudinal axis (6, 6') of said focusing duct portion (9, 9').

7. Focusing tube (1, 1') according to claim 6, **characterized in that** the focusing duct portion (9, 9') extends across at least 70% of the length of the focusing tube.

8. Focusing tube (1, 1') according to one of the preceding claims, **characterized in that** the longitudinal axis (6, 6') of the focusing duct portion (9, 9') and the longitudinal axis (6') of the inlet duct portion (13') are disposed so as to be mutually coaxial.

9. Focusing tube (1, 1') according to one of the preceding claims, **characterized in that** the inlet duct portion (13') is delimited by the liquid-impermeable duct wall (11'), tapers in the direction of the transfer opening (15'), and extends at an inlet taper angle (16'), wherein the legs (17', 18') of the inlet taper angle (16') are two tangents (17', 18') which lie in a longitudinal sectional plane (5') that contains the longitudinal axis (6') of the inlet duct portion (15') and bear on two internal surface points (17a', 18a') of the duct wall (11') that lie opposite one another in this longitudinal sectional plane (5'), wherein the inlet taper angle (16') outside the transfer opening (15) is larger than the focusing taper angle (2, 2')

10. Focusing tube (1, 1') according to claim 9, **characterized in that** the inlet taper angle (16') is in the range from 10° and up to 90°.

11. Focusing tube (1, 1') according to claim 10, **characterized in that** the inlet taper angle (16') is in the range from 27° and up to 37°.

12. Focusing tube (1, 1') according to one of the preceding claims, **characterized in that** the inlet duct portion (13) transitions in a stepless manner to the transfer opening (15).

13. Focusing tube (1, 1') according to one of the preceding claims, **characterized in that** a length of the focusing duct portion (9, 9') measured parallel to the longitudinal axis (6, 6') of the focusing duct portion (9, 9') is larger than a length of the inlet duct portion (13') measured parallel to the longitudinal axis (6') of the inlet duct portion (13') by a factor of at least five.

14. Use of a focusing tube (1, 1') according to one of the preceding claims for cutting a workpiece in that a flow of the liquid jet containing abrasive particles passes through the focusing duct portion (9, 9').

## Revendications

1. Tube de focalisation (1, 1'), qui est formé pour focaliser un jet de liquide à haute pression contenant des particules abrasives, comportant une section de canal de focalisation (9, 9'), une ouverture de sortie (8, 8') pour la sortie libre du jet de liquide de la section de canal de focalisation (9, 9') et un axe longitudinal (6, 6') de la section de canal de focalisation (9, 9') contenant le point central (7, 8a') de l'ouverture de sortie (8, 8'), la section de canal de focalisation (9, 9') étant délimitée par une paroi de canal (11, 11') imperméable aux liquides et se rétrécissant selon un angle de rétrécissement de focalisation (2, 2') en direction de l'ouverture de sortie (8, 8'), les branches (3, 4) de l'angle de rétrécissement de focalisation (2, 2') étant deux tangentes (3, 4), qui se situent dans un plan de coupe longitudinale (5, 5') contenant l'axe longitudinal (6, 6') et reposant sur deux points de surface intérieure (3a, 4a, 3a', 4a') de la paroi de canal (11, 11') opposés dans le plan de coupe longitudinale (5, 5'), l'angle de rétrécissement de focalisation (2, 2') étant compris dans la plage entre 0,05° et 1°, **caractérisé en ce que** le tube de focalisation (1, 1') comporte une section de canal d'entrée (13'), la section de canal d'entrée (13') s'étendant d'une ouverture d'entrée (14') pour l'entrée du jet de liquide dans le tube de focalisation (1, 1') à une ouverture de transfert (15') formée conjointement avec la section de canal de focalisation (9, 9'), ayant un axe longitudinal (6') contenant le point central (20) de l'ouverture d'entrée (14') et ayant, à l'extérieur de l'ouverture de transfert (15') sur chaque position axiale par rapport à son axe longitudinal (6'), dans une section transversale par rapport à son axe longitudinal (6'), un diamètre maximal qui est supérieur au diamètre maximal de la section de canal de focalisation (9, 9').

2. Tube de focalisation (1, 1') selon la revendication 1, **caractérisé en ce que** l'angle de rétrécissement de focalisation (2, 2') est compris dans la plage entre 0,1° et 0,8°.

3. Tube de focalisation (1, 1') selon l'une des revendications précédentes, **caractérisé en ce que** la section de canal de focalisation (9, 9') a un diamètre maximal de 0,5 mm à 5 mm sur chaque position axiale par rapport à son axe longitudinal (6, 6') dans une section transversale par rapport audit axe longitudinal (6, 6').

4. Tube de focalisation (1, 1') selon l'une des revendications précédentes, **caractérisé en ce que** la section de canal de focalisation (9, 9') est formée avec une symétrie de rotation autour de son axe longitudinal (6, 6').

5. Tube de focalisation (1, 1') selon l'une des revendications précédentes, **caractérisé en ce que** la section de canal de focalisation (9, 9') est de forme tronconique.

6. Tube de focalisation (1, 1') selon l'une des revendications précédentes, **caractérisé en ce que** la section de canal de focalisation (9, 9') s'étend sur au moins 50 % d'une longueur du tube de focalisation (1, 1') dimensionnée parallèlement à son axe longitudinal (6, 6').

7. Tube de focalisation (1, 1') selon la revendication 6, **caractérisé en ce que** la section de canal de focalisation (9, 9') s'étend sur au moins 70 % de la longueur du tube de focalisation (1, 1').

8. Tube de focalisation (1, 1') selon l'une des revendications précédentes, **caractérisé en ce que** l'axe longitudinal (6, 6') de la section de canal de focalisation (9, 9') et l'axe longitudinal (6') de la section de canal d'entrée (13') sont disposés coaxialement l'un par rapport à l'autre.

9. Tube de focalisation (1, 1') selon l'une des revendications précédentes, **caractérisé en ce que** la section de canal d'entrée (13') est délimitée par la paroi de canal (11') imperméable au liquide, se rétrécit en direction de l'ouverture de transfert (15') et s'étend selon un angle de rétrécissement d'entrée (16'), les branches (17', 18') de l'angle de rétrécissement d'entrée (16') étant deux tangentes (17', 18'), qui se trouvent dans un plan de coupe longitudinale (5') contenant l'axe longitudinal (6') de la section de canal d'entrée (13') et reposent sur deux points de surface intérieure (17a', 18a') de la paroi de canal (11') opposés dans ledit plan de coupe longitudinale (5'), l'angle de rétrécissement d'entrée (16') à l'extérieur de l'ouverture de transfert (15') étant supérieur à l'angle de rétrécissement de focalisation (2, 2').

10. Tube de focalisation (1, 1') selon la revendication 9, **caractérisé en ce que** l'angle de rétrécissement d'entrée (16') est compris dans la plage entre 10° et 90°.

11. Tube de focalisation (1, 1') selon la revendication 10, **caractérisé en ce que** l'angle de rétrécissement d'entrée (16') est compris dans la plage entre 27° et 37°.

12. Tube de focalisation (1, 1') selon l'une des revendications précédentes, **caractérisé en ce que** la section de canal d'entrée (13) passe en continu dans l'ouverture de transfert (15').

13. Tube de focalisation (1, 1') selon l'une des revendications précédentes, **caractérisé en ce qu'**une longueur de la section de canal de focalisation (9, 9') dimensionnée parallèlement à l'axe longitudinal (6, 6') de la section de canal de focalisation (9, 9') est supérieure d'au moins un facteur de cinq à une longueur de la section de canal d'entrée (13') dimensionnée parallèlement à l'axe longitudinal (6') de la section de canal d'entrée (13').

14. Utilisation d'un tube de focalisation (1, 1') selon l'une des revendications précédentes pour couper une pièce à usiner en ce que la section de canal de focalisation (9, 9') est traversée par le jet de liquide contenant des particules abrasives.
